# EUROPÄISCHE PATENTSCHRIFT

(11) **EP 0 212 376 B1**
(45) Veröffentlichungstag und Bekanntmachung des Hinweises auf die Patenterteilung: **04.04.1990**
(21) Anmeldenummer: 86110559.1
(22) Anmeldetag: 30.07.1986
(51) Int. Cl.: H01H 85/32

(54) **Niederspannungs-Hochleistungssicherung mit elektro-optischem Signalgeber**
Low-voltage high-power fuse with optoelectrical indicator
Coupe-circuit de haute puissance basse tension avec indicateur opto-électrique

(30) Priorität: 12.08.1985 DE 3528897
(43) Veröffentlichungstag der Anmeldung: 04.03.1987
(73) Patentinhaber: SIEMENS AKTIENGESELLSCHAFT, 80333 München (DE)
(72) Erfinder: Seger, Albert, D-8411 Lappersdorf (DE); Biller, Walter, Dipl.-Ing. (FH), D-8401 Köfering (DE)

(56) Entgegenhaltungen:
- BE-A- 508 391
- DE-B- 1 285 592
- FR-A- 1 020 633
- US-A- 2 037 062

## Beschreibung

Die Erfindung bezieht sich auf eine Niederspannungs-Hochleistungssicherung, nachfolgend NH-Sicherung genannt, die Messerkontakte von Sicherungseinsätzen in Kontaktgabeln aufnimmt und durch als einsetzbare Trennwände bzw. Abschlußwände ausgebildete Isolierwände elektrisch isoliert ist. Eine solche NH-Sicherung - wenn auch ohne ausdrückliche Erwähnung von in Kontaktgabeln aufgenommenen Messerkontakten - ist aus der DE-B 1 285 592 bekannt.

Üblicherweise sind an den Sicherungseinsätzen mechanische Anzeiger ausgebildet, die beim Ansprechen des Sicherungseinsatzes, wenn er also abgeschaltet hat, ein optisches Signal geben. Es sich auch elektro-optische Signalgeber bekannt, die Glimmlampen oder Leuchtdioden zum Ansprechen bringen, um den Zustand des Sicherungseinsatzes zu überprüfen. So ist es bei Schraubsicherungen bekannt, einen elektro-optischen Signalgeber in der Schraubkappe so unterzubringen, daß sein einer Kontakt auf der Abschlußplatte einer Sicherungspatrone aufsteht und sein anderer Kontakt eine außen auf der Schraubkappe angeordnete Kontaktfläche bildet. Wenn diese Kontaktfläche von einem Finger berührt wird, leuchtet der Signalgeber auf, wenn der Sicherungseinsatz in Ordnung ist (DE-OS 28 07 454). Es sind auch Schaltungen bekannt, die den Signalgeber ansprechen lassen, wenn der Sicherungseinsatz abgeschaltet hat (DE-OS 25 51 447). Solche elektro-optischen Signalgeber erleichtern die Wartung von Sicherungen im rauhen Betrieb der Praxis.

Der Erfindung liegt die Aufgabe zugrunde, eine NH-Sicherung zu entwickeln, die mit einem elektro-optischen Signalgeber arbeitet, die sich leicht bedienen läßt und die auch eine Nachrüstung wirtschaftlich ermöglicht.

Die Lösung der geschilderten Aufgabe besteht nach der Erfindung darin, daß zumindest eine Isolierwand einen elektro-optischen Signalgeber hat, der zu Federkontakten in Verbindung steht, die in der Höhe der Stromzuführungselemente zu den Kontaktgabeln des zugeordneten Sicherungsunterteils angeordnet sind und zu diesen unter Federspannung stehen. Der elektro-optische Signalgeber ist dadurch zu einem Sicherungseinsatz bzw. zu dessen Messerkontakten parallelgeschaltet. Er zeigt dadurch an, wenn der Sicherungseinsatz abgeschaltet hat oder wenn kein Sicherungseinsatz eingesetzt ist.

Der optische Signalgeber kann zusammen mit seinen Beschaltungselementen, insbesondere einem Widerstand, in einem an der Isolierwand angeordneten Gehäuse untergebracht sein. Die Isolierwand läßt sich leicht in einem Sicherungsunterteil lösbar befestigen, wenn aus der Isolierwand lange Rastarme senkrecht zur Längsrichtung der Isolierwand freigeschnitten sind, die in Ausnehmungen des Sicherungsunterteils einrasten können.

Die Erfindung soll anhand eines in der Zeichnung grob schematisch wiedergegebenen Ausführungsbeispieles näher erläutert werden.
In Figur 1 ist eine NH-Sicherung mit Isolierwand, teilweise in Schnittdarstellung wiedergegeben.
In Figur 2 ist die Sicherung nach Figur 1 in Ansicht von der Schmalseite dargestellt.
_{.} In Figur 3 ist eine Isolierwand mit einem Rastfuß in Schnittdarstellung wiedergegeben.
In Figur 4 ist die Aufsicht auf die Isolierwand und den Rastfuß wiedergegeben.
In Figur 5 ist die Aufsicht auf ein dreipoliges Sicherungsunterteil dargestellt, wobei die einzelnen Felder der Pole gegeneinander durch Trennwände und am einen freien Ende durch eine Abschlußwand isoliert sind.

Die NH-Sicherung nach Figur 1 weist ein Sicherungsunterteil 1 auf, das Messerkontakte 2 eines Sicherungseinsatzes 3 aufnehmen kann. Gegen einen benachbarten Sicherungseinsatz in einem angereihten Sicherungsunterteil sorgt die Isolierwand 4 für elektrische Isolation.

Die Isolierwand 4 weist einen elektro-optischen Signalgeber 5 auf, der an der Isolierwand in einem Gehäuse 6 gehalten ist. Der elektro-optische Signalgeber 5 steht über Verbindungsleitungen 7 zu Federkontakten 8 in Verbindung, die in der Höhe der Stromzuführungselemente 9 zu den Kontaktgabein 10 angeordnet sind und zu diesen unter Federspannung stehen.

Der elektro-optische Signalgeber 5 kann an einer dünnen Isolierwand zusammen mit seinen Beschaltungselementen in einem an der Isolierwand angebrachten oder angeformten Gehäuse untergebracht sein. In dickeren Isolierwänden kann er auch eingebettet sein. In Figur 1 ist ein Beschaltungselement der Widerstand 11. Dieser Widerstand kann auch dadurch realisiert sein, daß die Verbindungsleitungen 7 aus Widerstandsmaterial bestehen. Beispielsweise können sie als aufgedampfte Kohleschicht ausgebildet sein. Die Stromzuführungselemente 9 zu den Kontaktgabeln 10 können an Anschlußschrauben 12 mit einem Kabel bzw. einer Leitung oder mit einer Stromschiene verbunden werden. In Figur 2 ist die Ansicht der NH-Sicherung ohne Sicherungseinsatz von der Schmalseite aus gesehen wiedergegeben.

Aus der Isolierwand 4 können entsprechend Figur 3 lange Rastarme 14 senkrecht zur Längsrichtung der lsolierwand 4 freigeschnitten sein, die in Ausnehmungen 15 eines Rastfußes einrasten. Die Aufsicht auf die lsolierwand 4 ist in Figur 4 wiedergegeben. Der Rastfuß kann am Sicherungsunterteil angeformt sein, er kann auch als eigener Formkörper ausgebildet sein, der nach Art von Nut und Feder in das Sicherungsunterteil eingeschoben ist. Die Trennwand kann auch in schlitzförmigen Ausnehmungen zwischen den Feldern der Pole bei einem mehrpoligen Sicherungsunterteil hinter entsprechenden Hinterschneidungen einrasten.

Ein mehrpoliges Sicherungsunterteil kann entsprechend Figur 5 ausgebildet sein oder durch Aneinanderreihen von einpoligen Sicherungsunterteilen gewonnen werden. Isolierwände 4 sorgen für elektrische Isolation.

## Patentansprüche

1. NH-Sicherung, deren Sicherungsunterteil (1) die Messerkontakte (2) von Sicherungseinsätzen (3) in Kontaktgabeln (10) aufnimmt und durch als einsetzbare Trennwände bzw. Abschlußwände ausgebildete Isolierwände (4) elektrisch isoliert ist , dadurch gekennzeichnet, daß zumindest eine Isolierwand (4) einen elektro-optischen Signalgeber (5) hält, der zu Federkontakten (8) in Verbindung steht, die in der Höhe der Stromzuführungselemente (9) zu den Kontaktgabeln (10) des zugeordneten Sicherungsunterteils (1) angeordnet sind und zu diesen unter Federspannung stehen.

2. NH-Sicherung nach Anspruch 1, dadurch gekennzeichnet, daß der elektro-optische Signalgeber (5) zusammen mit den Verbindungsleitungen (7) und seinen Beschaltungselementen, insbesondere einem Widerstand (11), in einem an der Isolierwand (4) angeordneten Gehäuse (6) untergebracht ist.

3. NH-Sicherung nach Anspruch 1, dadurch gekennzeichnet, daß aus der Isolierwand (4) lange Rastarme (14) senkrecht zur Längsrichtung der Isolierwand (4) freigeschnitten sind, die in Ausnehmungen (15) eines Rastfußes einrasten.

4. NH-Sicherung nach Anspruch 2, dadurch gekennzeichnet, daß die Verbindungsleitungen (7) aus Widerstandsmaterial bestehen.

## Claims

1. Low-voltage high-power safety fuse, the fuse carrier (1) of which takes up the blade contacts (2) of fuse inserts (3) in contact forks (10) and is electrically insulated by means of insulating walls (4) constructed as separator walls or closing walls which can be inserted, characterized in that at least one insulating wall (4) holds an electro-optical signal transmitter (5), which is connected to spring contacts (8), which are arranged at the height of the current supply elements (9) to the contact forks (10) of the associated fuse carrier (1) and are springloaded to these.

2. Low-voltage high-power safety fuse according to claim 1, characterized in that the electro-optical signal transmitter (5) is accommodated in a housing (6) arranged on the insulating wall (4) together with the connecting lines (7) and its wiring elements, more particularly a resistance (11).

3. Low-voltage high-power safety fuse according to claim 1, characterized in that long stop arms (14) are cut free from the insulating wall (4) perpendicularly to the longitudinal direction of the insulating wall (4), which stop arms engage in recesses (15) of a stop foot.

4. Low-voltage high-power safety fuse according to claim 2, characterized in that the connecting lines (7) consist of resistance material.

## Revendications

1. Coupe-circuit basse-tension et à haut pouvoir de coupure, dont la partie inférieure (1) reçoit les contacts en forme de couteaux (2) de cartouches fusibles (3) dans des fourches de contact (10) et est électriquement isolée par des parois isolantes (4) agencées sous la forme de parois de séparation ou de parois de fermeture susceptible d'être insérées, caractérisé par le fait qu'au moins une paroi isolante (4) porte un transmetteur électro-optique de signaux (5), qui est relié à des contacts à ressorts (8) disposés à la hauteur des élément (9) d'alimentation en courant aboutissant aux fourches de contact (10) de la partie inférieure associée (1) du coupe-circuit et appliqués contre ces fourches sous l'effet d'une contrainte élastique.

2. Coupe-circuit basse-tension et à haut pouvoir de coupure, suivant la revendication 1, caractérisé par le fait que le transmetteur électro-optique de signaux (5) est logé, conjointement avec les conducteurs de liaison (7) et ses éléments de câblage, notamment une résistance (11), dans un boîtier (6) monté sur la paroi isolante (4).

3. Coupe-circuit basse-tension et à haut pouvoir de coupure, suivant la revendication 1, caractérisé par le fait que de longs bras d'encliquetage (14) sont dégagés par découpage dans la paroi isolante (4), s'étendent perpendiculairement à la direction longitudinale de la paroi isolante (4) et s'encliquettent dans des évidements (15) d'une base d'encliquetage.

4. Coupe-circuit basse tension et à haut pouvoir de coupure, suivant la revendication 2, caractérisé par le fait que les conducteurs de liaison (7) sont réalisés en un matériau résistif.
